# EUROPÄISCHE PATENTANMELDUNG

(11) **EP 1 715 129 A1**
(43) Veröffentlichungstag der Anmeldung: **25.10.2006**
(21) Anmeldenummer: 05008922.6
(22) Anmeldetag: 22.04.2005
(51) Int. Cl.: E05F 15/12

(54) **Schliessvorrichtung für eine Klappe**

(71) Anmelder: Delphi Technologies, Inc., Troy, MI 48007 (US)
(72) Erfinder: Poreda, Witold, 12-221 Ruciane Nida (PL); Buescher, Hans-Joachim, 40476 Düsseldorf (DE)
(74) Vertreter: Manitz, Finsterwald & Partner GbR

(57) **Zusammenfassung**

Die Erfindung betrifft eine Schließvorrichtung für eine Klappe (3) eines Kraftfahrzeugs (2) mit wenigstens einem an der Klappe befestigten Gelenkarm (5), mit dem die Klappe derart drehbar gelagert ist, dass sie zwischen einer Geschlossen- und einer Offenstellung bewegbar ist, und einer angetriebenen Einrichtung (9) zum Bewegen der Klappe in die Geschlossenstellung. Erfindungsgemäß ist vorgesehen, dass die angetriebene Einrichtung einen Drehantrieb (9) und einen mit diesem Drehantrieb um seinen Hebelanlenkpunkt (21) drehbar antreibbaren Hebel (7) umfasst. An der Klappe oder dem Gelenkarm ist ein Anschlag (6) vorgesehen, wobei der Hebel (7) und der Anschlag (6) derart angeordnet sind, dass beim Antreiben des Hebels der Hebel derart an dem Anschlag angreift, dass die Klappe (3) sich in die Geschlossenstellung bewegt und nach Erreichen der Geschlossenstellung der Klappe der Hebelarm sich von dem Anschlag (6) löst oder in der Geschlossenstellung der Klappe noch an dem Anschlag (6) anliegt und durch weiteres Antreiben des Hebels gelöst werden kann.

## Beschreibung

Die Erfindung betrifft eine Schließvorrichtung für eine Klappe, insbesondere eine Kofferraum-, Heck- oder Motorraumklappe eines Kraftfahrzeugs mit wenigstens einem an der Klappe befestigten Gelenkarm, mit dem die Klappe derart drehbar gelagert ist, dass sie zwischen einer Geschlossen- und einer Offenstellung bewegbar ist, und einer angetriebenen Einrichtung zum Bewegen der Klappe in die Geschlossenstellung.

Heutzutage werden vielfach Fahrzeugklappen, insbesondere Kofferraum-, Heck- oder Motorraumklappen realisiert, die nicht manuell sondern mit Hilfe eines Antriebs geschlossen bzw. geöffnet werden.

Bei bekannten Lösungen ist dazu z.B. an dem bügelartigen Gelenkarm, der die Kofferraumklappe mit der Karosserie verbindet, ein Stößel befestigt, der mit Hilfe eines z.B. elektrischen Antriebs bewegt wird, um den Bügel und damit die Kofferraumklappe zu öffnen oder zu schließen. Eine solche Anordnung des Standes der Technik ist in Fig. 6 gezeigt. Schematisch stellt darin der Raum 1 den Kofferraum dar. Bezugsziffer 2 bezeichnet einen Teil der Karosserie. Der Kofferraumdeckel ist über den Gelenkarm 5 an der Gelenkarmachse 11 mit der Karosserie 2 drehbar verbunden. Ein Stößel 103 greift an dem Stößelanlenkpunkt 105 an dem Gelenkarm 5 an. Mit Hilfe eines Antriebs 101 kann der Stößel 103 aus derjenigen Stellung, in der der Kofferraumdeckel 3 geschlossen ist, in eine Stellung ausgefahren werden, in der der Kofferraumdeckel 3 geöffnet ist. Während die geschlossene Stellung des Kofferraumdeckels 3 in durchgezogenen Linien dargestellt ist, ist die Offenstellung in punktierten Linien angedeutet.

Wenn der Antrieb der Schließvorrichtung defekt ist oder für den elektrischen Antrieb kein Strom zur Verfügung steht, muss der Kofferraumdeckel auch manuell bedienbar sein. Bei der Lösung des Standes der Technik muss dabei gegen die Kraft des Antriebs gearbeitet werden. Um diesen erhöhten Kraftaufwand zu vermeiden, werden aufwändige elektromagnetische Kupplungen eingesetzt, die eine Entkopplung des Antriebs gewährleisten, wenn eine manuelle Betätigung notwendig ist.

Aufgabe der vorliegenden Erfindung ist es, eine Schließvorrichtung für eine Klappe anzugeben, die einfach aufgebaut und kostengünstig ist und auch im Falle des Ausfalls des Antriebs oder des Stroms für den Antrieb ein problemloses Öffnen bzw. Schließen der Klappe ermöglicht.

Diese Aufgabe wird mit einer Schließvorrichtung mit den Merkmalen des Anspruchs 1 bzw. mit einer Kraftfahrzeugklappe mit den Merkmalen des Anspruchs 11 gelöst. Unteransprüche sind auf bevorzugte Ausführungsformen gerichtet.

Bei einer erfindungsgemäßen Schließvorrichtung weist die angetriebene Einrichtung zum Bewegen der Klappe einen Drehantrieb und einen mit dem Drehantrieb um seinen Hebelanlenkpunkt drehbar antreibbaren Hebel auf. An der Klappe oder dem Gelenkarm ist ein Anschlag vorgesehen, wobei der Hebel und der Anschlag derart zueinander angeordnet sind, dass beim Antreiben des Hebels der Hebel derart an dem Anschlag angreift, dass die Klappe sich in die Geschlossenstellung bewegt.

Der Begriff Hebel ist dabei allgemein zu verstehen und umfasst dabei selbstverständlich z.B. auch Ausführungen, bei denen z. B. eine Scheibe um den Hebelanlenkpunkt drehbar gelagert ist, an der sich Fortsätze befinden, die an dem Anschlag angreifen können. Z.B. können sich die Fortsätze auch parallel zur Hebelachse vom Hebel weg erstrecken.

Zum Schließen der Klappe wird bei der erfindungsgemäßen Schließvorrichtung der Drehantrieb in Betrieb genommen, so dass sich der Hebel um den Hebelanlenkpunkt dreht und mit dem Anschlag an der Klappe oder dem Gelenkarm in Wirkverbindung gelangt und die Klappe in die Geschlossenstellung bewegt. Der Hebel ist also nicht immer mit dem Anschlag in Verbindung.

In der Geschlossenstellung wird die Klappe z.B. in an sich bekannter Weise durch ein Klappenschloss oder einen Rastmechanismus festgehalten.

Nach Erreichen der Geschlossenstellung der Klappe löst sich der Hebel von dem Anschlag. Das kann z.B. durch eine geringfügige Weiterdrehung des Hebels erreicht werden. So ist sichergestellt, dass bei einer zukünftigen Bewegung der Klappe in die Offenstellung der Hebel nicht mit dem Anschlag in Verbindung ist und insofern die Bewegung der Klappe bzw. des Gelenkarms frei ist.

Alternativ kann der Hebel durch kurzzeitiges Antreiben in Drehrichtung im Vorfeld einer zukünftigen Öffnungsbewegung von dem Anschlag gelöst werden.

Mit der erfindungsgemäßen Lösung ist sichergestellt, dass die Öffnungsbewegung nicht durch den Antrieb behindert wird. Insbesondere bei einer Lösung, bei der sich der Hebel nach Erreichen der Geschlossenstellung von dem Anschlag löst, ist zudem sichergestellt, dass ein manuelles Öffnen der Klappe problemlos möglich ist, da keine Wirkverbindung mehr zwischen dem Hebel und dem Anschlag vorliegt.

Der Anschlag kann an einer gesonderten Vorrichtung, die mit der Klappe verbunden ist, oder direkt an der Klappe vorgesehen sein. Besonders einfach und kompakt ist eine Anordnung, bei der sich der Anschlag an einem Gelenkarm der Klappe befindet.

Damit möglichst wenig vorstehende Teile vorliegen, ist es vorteilhaft, wenn der Anschlag sich entlang eines Teils des Gelenkarms als Vorsprung erstreckt.

Der Anschlag kann auch durch eine Kante des Gelenkarms selbst gebildet sein, ohne dass ein zusätzliches, an dem Gelenkarm gebildetes Element vorgesehen sein muss. Dazu ist der Gelenkarm z.B. so ausgestaltet, insbesondere geknickt oder profiliert, dass er den Hebel nur bei der Schließbewegung berühren kann.

Bei einer anderen Ausführungsform weist der Anschlag eine federnde Lasche auf, deren freies Ende gegen den Hebel vorgespannt ist, wenn dieser an dem Anschlag anliegt. Mit dem anderen Ende kann die Lasche z.B. an dem Gelenkarm befestigt sein. Durch die federnde Vorspannung der Lasche gegen den Hebel ist gewährleistet, dass die Geschlossenstellung präzise erreicht wird und mögliche Toleranzen in dem System ausgeglichen werden.

Ein vergleichbarer Effekt lässt sich bei einer Ausführungsform erhalten, bei der an dem Hebel ein federnd gegen den Anschlag vorgespannter beweglicher Fortsatz vorgesehen ist, der zum Angriff des Hebels an dem Anschlag dient. Auch ein solcher federnd vorgespannter Fortsatz gewährleistet, dass während der Schließbewegung der Fortsatz immer mit dem Anschlag in Verbindung ist und ein präzises Bewegen der Klappe in die Geschlossenstellung stattfindet.

Der ständige Kontakt des Hebels mit dem Anschlag während des Bewegens der Klappe in die Geschlossenstellung kann auch realisiert werden, indem an dem Hebel ein beweglicher Fortsatz vorgesehen ist, der mit einem Fortsatzantrieb gegen den Anschlag gedrückt wird.

Grundsätzlich würde ein drehbarer Hebel mit einem Hebelarm ausreichen, um die Erfindung zu realisieren. Besonders vorteilhaft ist es, wenn mehrere Hebelarme an dem Hebelansatzpunkt drehbar gelagert sind, die sich von dem Hebelansatzpunkt sternförmig weg erstrecken. So ist es nicht notwendig, dass der Hebel immer eine vollständige Umdrehung ausführen muss, um einen zweiten Schließprozess durchzuführen. Außerdem kann eine solche sternförmige Anordnung symmetrisch gewählt werden, um die Lagerkräfte zu verringern. Bei bestimmten Anwendungen kann eine Anordnung mit vier Hebelarmen besonders einfach und praktisch sein.

Der Begriff Hebelarm ist allgemein zu verstehen. So ist auch eine Ausführung mit umfasst, bei der sich z.B. an einer um den Hebelanlenkpunkt drehbaren Scheibe mehrere Fortsätze befinden, die zum Angriff an den Anschlag des Gelenkarmes dienen.

Insbesondere bei einer Ausführungsform, bei der sich der Hebel nach Erreichen der Geschlossenstellung von dem Anschlag löst, kann durch geeignete Anordnung des Hebels, des Hebelantriebs und des Gelenkarms erreicht werden, dass eine Öffnung der Klappe möglich ist, ohne dass der Anschlag oder der Gelenkarm durch den Hebel oder den Hebelantrieb behindert werden. Um in jedem Fall, insbesondere auch in jeder Zwischenstellung erreichen zu können, dass die Klappe geöffnet werden kann, weist eine bevorzugte Ausführungsform eine Lösevorrichtung auf, mit deren Hilfe der Hebel in eine Position bzw. in einen Zustand gebracht werden kann, in der bzw. in dem er nicht an dem Anschlag angreifen kann. Eine solche Lösevorrichtung kann z.B. in Notfällen wichtig sein.

Es kann dazu z.B. vorgesehen sein, dass ein Hebelfortsatz, der an dem Anschlag angreift, eingefahren oder weggeklappt wird. Eine besonders einfache Lösung sieht vor, dass der gesamte Hebelantrieb zusammen mit dem Hebel weggeklappt werden kann.

Eine Weiterbildung der erfindungsgemäßen Schließvorrichtung sieht eine Feder vor, die derart an der Klappe oder dem Gelenkarm angreift, dass durch ihre Federkraft die Klappe in die Offenstellung bewegt wird, wenn der Hebel nicht an dem Anschlag angreift. Eine solche Ausführungsform ermöglicht die Öffnung der Klappe mit Hilfe der Federkraft. Lösen eines Klappenschlosses führt dann automatisch zur Öffnung.

Besonders vorteilhaft lässt sich die erfindungsgemäße Schließvorrichtung bei einer Kofferraum-, Heck- oder Motorraumklappe eines Kraftfahrzeugs einsetzen.

Im Folgenden wird die Erfindung anhand der beiliegenden Figuren im Detail erläutert. Dabei zeigt:
- Fig. 1: eine schematische Schnittdarstellung eines Kofferraums mit einer erfindungsgemäßen Schließvorrichtung,
- Fig. 2: ein Detail der Fig. 1 im Bereich der Schließvorrichtung,
- Fig. 3: eine andere Ausführungsform der Schließvorrichtung,
- Fig. 4: eine weitere Ausführungsform der Schließvorrichtung,
- Fig. 5: eine Ausführungsform mit wegklappbarem Antrieb, und
- Fig. 6: eine schematische Schnittansicht eines Kofferraums mit einer Schließvorrichtung des Standes der Technik.

Fig. 1 zeigt die Schnittdarstellung eines Kofferraums 1 mit einer erfindungsgemäßen Schließvorrichtung. Elemente, die auch in der den Stand der Technik darstellenden Fig. 6 vorkommen, sind in Fig. 1 mit denselben Bezugsziffern bezeichnet.

Insbesondere ist der Kofferraum 1 durch ein Karosserieteil 2 und den Kofferraumdeckel 3 abgeschlossen. Der Kofferraumdeckel 3 ist mit Hilfe eines bügelförmigen Gelenkarms 5 über die Gelenkarmachse 11 an dem Karosserieteil 2 befestigt. In durchgezogenen Linien ist der Kofferraumdeckel und der bügelartige Gelenkarm 5 in der Geschlossenstellung gezeigt, während die punktierte Darstellung den Kofferraumdeckel 3 und den Gelenkarm 5 in der Offenstellung zeigt. 7 bezeichnet einen um die Achse 21 drehbaren Hebel 7, der in der gezeigten Ausführungsform vier Hebelarme 15 (Fig. 3) aufweist. Zum drehenden Antrieb des Hebels 7 in Richtung 8 um die Hebelachse 21 ist der Elektromotor 9 vorgesehen. Am Punkt 12, der sich auf dem Gelenkarm 5 befindet, greift eine Zugfeder 13 an, die mit ihrem anderen Ende 14 in nicht dargestellter Weise z.B. an der Seitenwand der Karosserie befestigt ist.

Fig. 2 zeigt ein Detail der Fig. 1 im Bereich der Schließvorrichtung. Insbesondere sind hier die vier Hebelarme 15 des Hebels 7 erkennbar, die mit sich parallel zur Hebelachse 21 erstreckenden Fortsätzen 19, 20 ausgestaltet sind, die mit einem Anschlag 17 zusammenwirken, der fest an der in dieser Darstellung nicht sichtbaren Seite des Gelenkarmes 5 befestigt ist.

Eine Ausführungsform gemäß den Fig. 1 und 2 wird wie folgt eingesetzt. Zunächst sei der Kofferraumdeckel 3 in der in Fig. 1 in gestrichelten Linien dargestellten Offenstellung. Zum Schließen des Kofferraumdeckels 3 wird der Antrieb 9 in Betrieb genommen, so dass sich der Hebel 7 mit den Hebelarmen 15 in Richtung 8 zu drehen beginnt. Durch diese Drehung tritt z.B. der Fortsatz 20 an einem Hebelarm 15 mit dem Anschlag 17 in Verbindung. Die Drehbewegung des Hebels 7 nimmt über den Fortsatz 20 und den Anschlag 17 den Gelenkarm 5 mit und bewegt ihn um die Gelenkarmachse 11 in die in Fig. 1 und 2 in durchgezogenen Linien dargestellte Stellung. Der Kofferraumdeckel 3 ist damit geschlossen. Er rastet in an sich bekannter und nicht dargestellter Weise z.B. in ein Schloss ein.

Um eine leichte Bewegung des Fortsatzes 19, 20 an dem Anschlag 17 zu gewährleisten, kann der Fortsatz 19, 20 drehbar in dem Hebelarm 15 gelagert sein.

Die Drehbewegung des Hebels 7 kann noch ein Stück weiter fortgesetzt werden, bis der Fortsatz 19 nicht mehr mit dem Anschlag 17 in Verbindung ist. Bei einer anderen Ausführungsform wird diese Bewegung erst kurz vor dem Öffnen des Kofferraumdeckels ausgelöst, z.B. veranlasst durch das Betätigen des Kofferraumschlosses oder ähnliches.

In jedem Fall ist beim Öffnen des Kofferraumdeckels 3 der Anschlag 17 nicht mehr mit einem Fortsatz 19 eines Hebelarmes 15 in Verbindung. Beim Entriegeln des Schlosses des Kofferraumdeckels 3 zieht die Zugfeder 13 an dem Gelenkarm 5, um den Kofferraumdeckel 3 in seine Offenstellung zu bewegen, die in Fig. 1 gestrichelt dargestellt ist. Dabei muss gegen keine Kräfte angezogen werden, die durch den stillstehenden Antrieb des Hebels 7 entstehen würden, da der Hebel 7 nicht in Wirkverbindung mit dem Anschlag 17 steht.

Bei einer anderen Ausführungsform greift der Fortsatz 19, 20 z.B. direkt an einer Kante 6 des Gelenkarms 5 an. Um eine freie Bewegung des Hebels in diejenige Position zu ermöglichen, in der ein Fortsatz 19, 20 an der Kante 6 des Gelenkarms 5 angreift, wird dazu der Gelenkarm z.B. entsprechend mit einem Knick ausgestaltet oder profiliert. So kann erreicht werden, dass der Fortsatz 19, 20 nur dann mit dem Gelenkarm in Kontakt kommt, wenn eine Schließbewegung durchgeführt wird.

Fig. 3 zeigt eine alternative Ausführungsform, bei der der Anschlag 31 anders ausgestaltet ist. Es handelt sich dabei um eine Blattfeder 31, die am Punkt 33 an dem Gelenkarm 5 befestigt ist. Sie stellt sicher, dass der Fortsatz 19 des Hebelarmes 15 während der gesamten Schließbewegung mit dem Anschlag 31 in Verbindung bleibt und trotzdem nach Vollendung der Schließbewegung eine leichte Weiterbewegung des Hebels 7 mit dem Hebelarm 15 möglich ist, bis der Fortsatz 19 nicht mehr mit dem Anschlag 31 in Verbindung ist.

Bei einer alternativen Ausführungsform der Fig. 4 wird dieser Effekt dadurch erreicht, dass die Fortsätze 43 entlang des jeweiligen Hebelarmes 15 verschieblich gelagert sind und mit Hilfe von Druckfedern 45 in Richtung des Hebelarmendes vorgespannt sind. Durch nicht dargestellte entsprechende Vorrichtungen, z.B. Anschläge, wird dabei erreicht, dass die Fortsätze 43 nicht über die Hebelarmenden hinaus bewegt werden können.

Bei einer nicht gezeigten Ausführungsform sind die Druckfedern 45 durch z.B. elektrische oder pneumatische Antriebe ersetzt, die die Fortsätze 43 in Richtung der Hebelarmenden drücken.

Fig. 5 zeigt eine Ausführungsform mit einer Notfallentriegelung. Sollte der Antrieb 9 ausfallen oder ein schnelles Öffnen der Kofferraumklappe notwendig sein, kann bei dieser Ausführungsform der Antrieb 9 komplett mit dem Hebel 7 um die Achse 47 weggeklappt werden. Dies kann z.B. durch einen entsprechenden Seilzug bewirkt werden. In der abgeklappten Stellung ist sichergestellt, dass der Kofferraumdeckel 3 unabhängig bewegbar ist. Außerdem ist in der abgeklappten Stellung eine vollständig manuelle Bedienung des Kofferraumdeckels 3 möglich.

Bei der erfindungsgemäßen Schließvorrichtung bewegt sich der Hebel 7 immer in der gleichen Drehrichtung, so dass der Antrieb einfach realisierbar ist. Nach jedem Schließvorgang entkoppelt sich der Hebel 7 selbständig von dem Anschlag, so dass die Öffnung des Kofferraumdeckels durch die Zugfeder 13 möglich wird, wenn das Kofferraumschloss entriegelt wird. Weder beim Öffnen noch bei der manuellen Bedienung des Kofferraumdeckels muss also gegen die Kraft eines Antriebs oder entsprechende Reibungsverluste gearbeitet werden. Eine zusätzlicher Entkopplungsmechanismus braucht nicht vorgesehen zu werden.

Die Schließgeschwindigkeit ist zu Beginn des Schließvorgangs und am Ende des Schließvorgangs am geringsten. Dies ist insofern vorteilhaft, da zu diesen Zeitpunkten die Schließkraft am höchsten ist.

Bei entsprechender Ausgestaltung des Antriebs 9 ist es möglich, die Öffnungs- bzw. Schließbewegung zu unterschiedlichen Zeitpunkten zu unterbrechen, wobei der Kofferraumdeckel 3 durch die Wirkverbindung eines Fortsatzes 19 und des Anschlags 17, 31 dennoch gehalten wird.

### Bezugszeichenliste

- 1: Kofferraum
- 2: Karosserieteil
- 3: Kofferraumdeckel
- 5: Gelenkarm
- 6: Gelenkarmkante
- 7: Hebel
- 8: Hebeldrehung
- 9: Hebelantrieb
- 11: Gelenkarmachse
- 12: Federangreifpunkt
- 13: Zugfeder
- 14: Federbefestigung
- 15: Hebelarm
- 17: Anschlag
- 19, 20: Fortsatz
- 21: Hebelanlenkpunkt
- 31: Blattfeder
- 33: Blattfederbefestigungspunkt
- 43: beweglicher Fortsatz
- 45: Druckfeder
- 47: Klappachse
- 101: Stößelantrieb
- 103: Stößel
- 105: Stößelanlenkpunkt

## Patentansprüche

1. Schließvorrichtung für eine Klappe, insbesondere eine Kofferraum-, Heck- oder Motorraumklappe eines Kraftfahrzeuges, mit
- wenigstens einem an der Klappe befestigten Gelenkarm, mit dem die Klappe derart drehbar gelagert ist, dass sie zwischen einer Geschlossen- und einer Offenstellung bewegbar ist, und
- einer angetriebenen Einrichtung zum Bewegen der Klappe in die Geschlossenstellung,
**dadurch gekennzeichnet, dass**
- die angetriebene Einrichtung einen Drehantrieb (9) und einen mit dem Drehantrieb um seinen Hebelanlenkpunkt (21) drehbar antreibbaren Hebel (7) umfasst und
- an der Klappe (3) oder dem Gelenkarm (5) ein Anschlag (6, 17, 31) vorgesehen ist,
wobei der Hebel (7) und der Anschlag (6, 17, 31) derart angeordnet sind, dass
- beim Antreiben des Hebels (7) der Hebel derart an dem Anschlag (6, 17, 31) angreift, dass die Klappe (3) sich in die Geschlossenstellung bewegt und
- nach Erreichen der Geschlossenstellung der Klappe (3) der Hebel sich von dem Anschlag (6, 17, 31) löst oder in der Geschlossenstellung der Klappe (3) noch an dem Anschlag (6, 17, 31) anliegt und durch weiteres Antreiben des Hebels (7) gelöst werden kann.

2. Schließvorrichtung nach Anspruch 1,
**dadurch gekennzeichnet,**
**dass** sich der Anschlag (6, 17, 31) an dem Gelenkarm (5) befindet.

3. Schließvorrichtung nach Anspruch 2,
**dadurch gekennzeichnet,**
**dass** der Anschlag einen sich wenigstens entlang eines Teiles des Gelenkarms (5) erstreckenden Vorsprung (17) umfasst.

4. Schließvorrichtung nach einem der Ansprüche 1 bis 3,
**dadurch gekennzeichnet,**
**dass** der Anschlag eine federnde Lasche (31) umfasst, deren freies Ende gegen den Hebel (7) vorgespannt ist.

5. Schließvorrichtung nach einem der Ansprüche 1 bis 3,
**dadurch gekennzeichnet,**
**dass** an dem Hebel (7) ein federnd gegen den Anschlag (17) vorgespannter beweglicher Fortsatz (43) vorgesehen ist, mit dem der Hebel an dem Anschlag (17) angreifen kann.

6. Schließvorrichtung nach einem der Ansprüche 1 bis 3,
**dadurch gekennzeichnet,**
**dass** an dem Hebel ein beweglicher Fortsatz vorgesehen ist, mit dem der Hebel an dem Anschlag angreifen kann und der mit einem Fortsatzantrieb vom Hebelanlenkpunkt weg an den Anschlag bewegt werden kann.

7. Schließvorrichtung nach einem der Ansprüche 1 bis 6,
**dadurch gekennzeichnet, dass** der Hebel (7) mehrere Hebelarme (15), vorzugsweise vier Hebelarme umfasst, die sich sternförmig vom Hebelanlenkpunkt (21) weg erstrecken.

8. Schließvorrichtung nach einem der Ansprüche 1 bis 7,
**gekennzeichnet durch**
eine Lösevorrichtung, mit deren Hilfe der Hebel (7) in eine Position bzw. in einen Zustand gebracht werden kann, in der bzw. in dem er nicht an dem Anschlag (6, 17, 31) angreifen kann.

9. Schließvorrichtung nach Anspruch 8,
**dadurch gekennzeichnet,**
**dass** die Lösevorrichtung eine Klappachse (47) umfasst, um die der Hebel (7) weggeklappt werden kann.

10. Schließvorrichtung nach einem der Ansprüche 1 bis 9,
**gekennzeichnet durch**
eine Feder (13), die derart an der Klappe (3) oder dem Gelenkarm (5) angreift, dass **durch** ihre Federkraft die Klappe (3) in die Offenstellung bewegt wird, wenn der Hebel (7) nicht an dem Anschlag (6, 17, 31) angreift.

11. Kraftfahrzeugklappe, insbesondere Kofferraum-, Heck- oder Motorraumklappe mit wenigstens einer Schließvorrichtung nach einem
der Ansprüche 1 bis 10.

## Geänderte Patentansprüche

### Geänderte Patentansprüche gemäss Regel 86(2) EPÜ.

**1.** Schließvorrichtung für eine Klappe, insbesondere eine Kofferraum-, Heck- oder Motorraumklappe eines Kraftfahrzeuges, mit
- wenigstens einem an der Klappe befestigten Gelenkarm, mit dem die Klappe derart drehbar gelagert ist, dass sie zwischen einer Geschlossen- und einer Offenstellung bewegbar ist, und
- einer angetriebenen Einrichtung zum Bewegen der Klappe in die Geschlossenstellung,
wobei
- die angetriebene Einrichtung einen Drehantrieb (9) und einen mit dem Drehantrieb um seinen Hebelanlenkpunkt (21) drehbar antreibbaren Hebel (7) umfasst,
- an der Klappe (3) oder dem Gelenkarm (5) ein Anschlag (6, 17, 31) vorgesehen ist, und
- der Hebel (7) und der Anschlag (6, 17, 31) derart angeordnet sind, dass beim Antreiben des Hebels (7) der Hebel derart an dem Anschlag (6, 17, 31) angreift, dass die Klappe (3) sich in die Geschlossenstellung bewegt,
**dadurch gekennzeichnet, dass**
der Hebel (7) und der Anschlag (6, 17, 31) derart angeordnet sind, dass nach Erreichen der Geschlossenstellung der Klappe (3) der Hebel sich von dem Anschlag (6, 17, 31) löst oder in der Geschlossenstellung der Klappe (3) noch an dem Anschlag (6, 17, 31) anliegt und durch weiteres Antreiben des Hebels (7) in derselben Richtung gelöst werden kann.
